# EUROPÄISCHE PATENTANMELDUNG

(11) **EP 0 438 086 A1**
(43) Veröffentlichungstag der Anmeldung: **24.07.1991**
(21) Anmeldenummer: 91100298.8
(22) Anmeldetag: 11.01.1991
(51) Int. Cl.: A47B 47/06, A47F 5/11

(54) **Zerlegbares Möbel**

(30) Priorität: 19.01.1990 DE 9000543 U
(62) Teilanmeldung aus: 92119593.9
(71) Anmelder: WELLCARTON R. KERSTING GmbH und CO., D-32584 Löhne (DE)
(72) Erfinder: Kersting, Rüdiger, W-4990 Lübecke (DE); Heidemeier, Rolf, W-4990 Lübecke (DE)
(74) Vertreter: Busse & Busse Patentanwälte

(57) **Zusammenfassung**

Die Erfindung bezieht sich auf ein zerlegbares Möbel, beispielsweise ein Regal, aus insbesondere Wellpappe oder dgl. faltbarem Material, mit einem im wesentlichen aufrechte Seitenwandungen (2,3) sowie eine Rückwand (4) umfassenden Möbelkorpus und mit an Seitenwandungen (2,3) abstützbaren, vorzugsweise in Seitenwandungsschlitze einsteckbare, abgewinkelte Randansätze (6) aufweisenden Quereinbauteilen (13) wie beispielsweise Einlegeböden. Um insbesondere vorzusehende Möbelteile bei guter Gesamtstabilität sicher aneinander festzulegen, ist an zumindest einem Quereinbauteil (13) eine die Rückwand (4) mit einer Haltespannkraft beaufschlagende Haltesicherung (17) festlegbar.

## Beschreibung

Die Erfindung bezieht sich auf ein zerlegbares Möbel, beispielsweise ein Regal, aus insbesondere Wellpappe oder dgl. faltbarem Material, mit einer im wesentlichen aufrechte Seitenwandungen sowie eine Rückwand umfassenden Möbelkorpus und mit an Seitenwandungen abstützbaren, vorzugsweise in Seitenwandungsschlitze einsteckbare, abgewinkelte Randansätze aufweisenden Quereinbauteilen wie beispielsweise Einlegeböden.

Bei einem derartigen, ein Regal mit Schubkästen ausbildenden Möbel vorbenutzter Art wird der gesamte Regalmöbelkorpus durch einen einzigen Wellpappenzuschnitt gebildet, der jeweils zwei um- bzw. einklappbare Seitenwandungshauptflächen hat. An den im montierten Zustand inneren Seitenwandungsflächen sind Schlitze eingebracht, in die abgewinkelte Randansätze von Einlegeböden einsteckbar sind. Von oben ist auf den Regalmöbelkorpus ein bereichsweise Seitenwandungen bzw. Vorder- und Rückseitenstirnkanten überlappendes, deckelförmiges Haubenteil aufsetzbar, das zwar neben den vorzusehenden Einlegeböden dem Möbel eine gewisse Stabilität gibt, die jedoch insgesamt noch sehr zu wünschen übrig läßt. Insgesamt ist daher dieses Möbel standunsicher und nicht in der Lage, höheren Belastungen ausgesetzt zu sein.

Es ist Aufgabe der vorliegenden Erfindung, ein zerlegbares Möbel aus insbesondere Wellpappe oder dgl. faltbarem Material der eingangs genannten Art zu schaffen, bei dem die vorzusehenden Möbelteile bei verbesserter Gesamtstabilität sicher aneinander festzulegen sind. Zur Lösung dieser Aufgabe zeichnet sich die Erfindung durch die im kennzeichnenden Teil des Anspruchs 1 angegebenen Merkmale aus. Zur weiteren Ausgestaltung der Erfindung wird auf die Ansprüche 2 bis 9 verwiesen.

Durch die an dem Quereinbauteil festzulegende Haltesicherung wird die Rückwand sowohl mit dem Quereinbauteil als auch über die Befestigungen der Quereinbauteile an Seitenwandungen mit diesen verspannt. Dadurch sind Seitenwandungen, Rückwand und Quereinbauteile mit einem äußerst geringen Bau- und Montageaufwand in stabiler Weise aneinander festzulegen, ohne daß es zusätzlicher, nur mit erhöhtem Handhabungsaufwand bei Montage und Demontage zu lösender Zusatzbefestigungsvorrichtungen bedarf. Durch die sichere Festlegung dieser Teile ist darüber hinaus auch die Belastbarkeit und die Kippstabilität des Möbels in einem wesentlichen Maße erhöht, so daß dieses insgesamt, beispielsweise in einer Ausbildung als Regal, in einem mit einem herkömmlichen, aus Holz hergestellten Möbel vergleichbaren Maße weitgehend zu belasten ist.

Zur weiteren Erläuterung der Erfindung wird auf die nachfolgende Beschreibung sowie die Zeichnung verwiesen. In der Zeichnung zeigen in jeweils schematischer Darstellung:
- Fig. 1: eine geschnittene Seitenansicht eines als Regal ausgebildeten Ausführungsbeispiels des Möbels nach der Erfindung;
- Fig. 2: eine geschnittene Vorderansicht gemäß der Linie II-II in Fig. 1;
- Fig. 3: eine geschnittene Draufsicht auf das in den Figuren 1 und 2 gezeigte Ausführungsbeispiel;
- Fig. 4: den Zuschnitt einer Seitenwandung des Ausführungsbeispiels nach den Figuren 1 bis 3;
- Fig. 5: den Rückwandzuschnitt des Ausführungsbeispiels nach den Figuren 1 bis 3;
- Fig. 6 und 7: die Zuschnitte zur Erstellung der Einlegeböden für das Ausführungsbeispiel nach den Figuren 1 bis 3, und
- Fig. 8 und 9: die Zuschnitte zur Herstellung des Deckelteils des Ausführungsbeispiels nach den Figuren 1 bis 3.

Das in der Zeichnung allgemein mit 1 bezifferte Möbel ist in dem veranschaulichten Ausführungsbeispiel als zerlegbares Regal aus Wellpappe ausgebildet und weist einen Möbelkorpus aus Seitenwänden 2 und 3, einer Rückwand 4 sowie einem Deckel 5 auf. Die Seitenteile 2 und 3 sowie der Deckel 5 sind dreilagig ausgebildet, wohingegen die Rückwand 4 aus nur einer Wellpappenlage besteht. Die Rückwand 4 hat abgewinkelte Randansätze 6, die in offene Aussparungen 7 der Seitenwandungen 2 und 3 von hinten her einsteckbar sind, wie dies auch näher in Fig. 4 und Fig. 5, die die Wellpappenzuschnitte der Rückwand 4 bzw. der Seitenteile 2 und 3 zeigen, veranschaulicht ist. Die dem Möbelkorpusinneren im montierten Zustand zugewandte innere Lage 2a bzw. 3a der Seitenwandungen 2 und 3 hat jeweils zwei sich nach oben erstreckende Randansätze 8 (Fig. 1, 2 und 4), die in entsprechende Aussparungen 9 des Deckels 5 einzusetzen sind.

Wie insbesondere auch die Fig. 8 und 9 der Zeichnung veranschaulichen, besteht der Deckel 5 aus einem Zuschnitt 5a, der entsprechend den gestrichelten Linien zu falten ist. Der Faltzuschnitt 5a bildet im montierten Zustand eine Deckelumhüllung zur Begrenzung einer inneren Dreier-Wellpappenlage 5b, wie diese in Fig. 9 veranschaulicht ist. Der Innenpappzuschnitt kann jedoch auch z. B. zweilagig ausgebildet sein, der von einer Vollpappe zu ummanteln ist, die ihrerseits mit eiem Druckbogen zu versehen ist.

Die dem Möbelkorpusinneren im montierten Zustand zugewandte innere Lage 2a bzw. 3a der Seitenwandungen 2 bzw. 3 hat jeweils in dem veranschaulichten Ausführungsbeispiel 3 übereinander angeordnete Seitenwandungsschlitze 10 (Fig. 2 und 4), an die sich im montierten Zustand in der mittleren Lage 2b bzw. 3b fensterförmige Aufnahmeräume 11 (Fig. 1, 2 und 4) anschließen. In diese Aufnahmeräume 11 sind im wesentlichen kongruent ausgebildete Randansätze 12 (Fig. 2 und 6) von Einlegeböden bildenden Quereinbauteilen 13 dergestalt einzusetzen, daß sie beidseitig von Wellpappenlagen, aber auch nach oben hin durch die innere Wellpappenlage 2b bzw. an 3b begrenzt und damit sicher gehaltert sind.

Wie die Fig. 6 und 7 veranschaulichen, wird ein Quereinbauteil 13 auch jeweils durch eine faltbare Umhüllung 13a sowie eine innere Lage 13b gebildet, an welcher sich die Randansätze 12 befinden. In der Rückwand 4 sind entsprechend der Anzahl der in dem Ausführungsbeispiel vorzusehenden Quereinbauteile 13 drei übereinander angeordnete Rückwandschlitze 14 (Fig. 5) vorgesehen, durch die an den Quereinbauteilen 13 vorgesehene Randerweiterungen 15 hindurchzustecken sind (Fig. 3). Die Rückwandung 4 hat eine im Querschnitt nach hinten hin offene Dreiecksgestalt, so daß diese eine hintere Einbuchtung ausbildet. Die im montierten Zustand hinteren, sich an die Randerweiterung 15 eines Quereinbauteils 13 anschließenden Bereiche erweitern sich schräg nach außen hin und folgen mithin im montierten Zustand dem Dreiecksquerschnittsverlauf der Rückwand 4, so daß außerhalb der durch die Rückwandschlitze 14 durchgesteckten Randerweiterungen 15 die Rückwand bündig abschließt. Die Randerweiterungen 15 haben jeweils in im montierten Zustand koaxialer Anordung Durchstecköffnungen 16, in die eine beispielsweise als Holzstange ausgebildete, im montierten Zustand die Rückwand mit einer Haltespannkraft beaufschlagende Haltesicherung 17 einsteckbar ist. Die Auslegung der Teile ist unter Berücksichtigung der Elastizität des in dem Ausführungsbeispiel gewählten Wellpappenmaterials derart vorgesehen, daß bei der Montage Rückwand bzw. der Quereinbauteile die in den Seitenwandungsschlitzen 10 eingesetzten Randansätze 12 in gewisser Weise derart beweglich sind, daß die Haltesicherung 17 montiert werden kann, und nach Montage durch die Haltesicherung auf die Rückwand 4 die gewünschte Haltespannkraft und damit auch über die Randansätze 12 in den Seitenwandungsschlitzen 10 auf die Seitenwandungsteile 2 bis 3 eine die Rückwand 4 und die Seitenwandungsteile 2 und 3 beaufschlagende Spann-bzw. Haltekraft ausgeübt wird. Damit ist trotz der weiterhin bestehenden Möglichkeit, die Möbelteile mit nur wenigen Handgriffen und ohne größeren Kraftaufwand wieder demontieren zu können, ein sicherer Verbund der Einzelteile mit dem Vorteil gegeben, daß das Möbel kipp- und standstabil ist und auch höheren Belastungen gerecht werden kann. Neben einer stangenförmigen Haltesicherung sind selbstverständlich auch noch andere, an Quereinbauteilen festlegbare Haltesicherungen vorzusehen, die die Rückwand in analoger Weise mit einer entsprechenden Haltespannkraft beaufschlagen, beispielsweise in Gestalt von Spannfingerbauteilen und dgl. Durch die vorgesehenen Randansätze 8, Aussparungen 9 und dgl. lassen sich Einzelmöbelelemente der vorbeschriebenen Art nahezu beliebig aneinanderreihen, ggfs. unter Zuhilfenahme geeigneter Verbindungselemente, stapeln und aneinander festlegen, so daß Möbel unterschiedlicher Hoch- und Längsabmessungen, Gestaltung und Auslegung in handhabungstechnisch einfacher Weise zu montieren sind.

## Patentansprüche

1. Zerlegbares Möbel, beispielsweise Regal, aus insbesondere Wellpappe oder dgl. faltbarem Material, mit einem im wesentlichen aufrechte Seitenwandungen sowie eine Rückwand umfassenden Möbelkorpus und mit an Seitenwandungen abstützbaren, vorzugsweise in Seitenwandungsschlitze einsteckbare, abgewinkelte Randansätze aufweisenden Quereinbauteilen wie beispielsweise Einlegeböden**,** **dadurch gekenn****zeichnet**, daß an zumindest einem Quereinbauteil (13) eine die Rückwand (4) mit einer Haltespannkraft beaufschlagende Haltesicherung (17) festlegbar ist.

2. Zerlegbares Möbel nach Anspruch 1, **dadurch gekenn****zeichnet**, daß das Queranbauteil (13) eine rückseitige Randerweiterung (15) hat, die im montierten Zustand eine in der Rückwand (4) vorgesehene Öffnung (14) durchsetzt und an der in einem hinter der Rückwand (4) gelegenen Bereich die Haltesicherung (17) festlegbar ist.

3. Zerlegbares Möbel nach Anspruch 1 oder 2, **dadurch gekennzeichnet**, daß die Rückwand (4) mit einer zum Möbelkorpusinneren hin ausgerichteten Einbuchtung versehen und die Haltesicherung (17) im Bereich der Einbuchtung angeordnet ist.

4. Zerlegbares Möbel nach Anspruch 3, **dadurch gekennzeichnet**, daß die Rückwand (4) eine im Querschnitt offene Dreiecksgestalt hat.

5. Zerlegbares Möbel nach einem der Ansprüche 1 bis 4, **dadurch gekennzeichnet**, daß die Haltesicherung (17) als eine in einer Öffnung einsteckbare Steckteilsicherung ausgebildet ist.

6. Zerlegbares Möbel nach Anspruch 5, **dadurch gekennzeichnet**, daß die Haltesicherung (17) als stangenförmige Steckteilsicherung ausgebildet ist.

7. Zerlegbares Möbel nach einem der Ansprüche 1 bis 6, **dadurch gekennzeichnet**, daß an mehreren übereinander in einem von Seitenwandungen (2, 3) begrenzten Möbelkorpusbereich vorzusehenden Queranbauteilen (13) jeweils eine die Rückwandung (4) mit der Haltespannkraft beaufschlagende Haltesicherung (17) festlegbar ist.

8. Zerlegbares Möbel nach Anspruch 7, **dadurch gekennzeichnet**, daß die übereinander vorzusehenden Queranbauteile (13) im montierten Zustand der Teile koaxial angeordnete Durchstecköffnungen (16) haben, in die von oben ein eine gemeinsame Haltesicherung (17) ausbildende Stange durchsteckbar ist.

9. Zerlegbares Möbel nach einem der Ansprüche 1 bis 8, **dadurch gekennzeichnet**, daß die Seitenwandungen (2, 3) zumindest dreilagig ausgebildet sind und im Bereich ihrer mittleren Lage (2a, 3a) fensterförmige Aufnahmeräume (11) zur nach oben hin begrenzten Anordnung der abgewinkelten Randansätze (12) der Queranbauteile (13) haben.
